# EUROPÄISCHE PATENTSCHRIFT

(11) **EP 3 111 723 B1**
(45) Veröffentlichungstag und Bekanntmachung des Hinweises auf die Patenterteilung: **26.09.2018**
(21) Anmeldenummer: 15710000.9
(22) Anmeldetag: 05.02.2015
(51) Int. Cl.: H05B 6/06

(54) **KOCHFELD MIT EINER MEHRZAHL VON HEIZELEMENTEN**
COOKTOP HAVING A PLURALITY OF HEATING ELEMENTS
TABLE DE CUISSON COMPRENANT UNE MULTITUDE D'ÉLÉMENTS CHAUFFANTS

(30) Priorität: 28.02.2014 ES 201430282
(43) Veröffentlichungstag der Anmeldung: 04.01.2017
(73) Patentinhaber: BSH Hausgeräte GmbH, 81739 München (DE)
(72) Erfinder: FRANCO GUTIERREZ, Carlos, E-50017 Zaragoza (ES); MARZO ALVAREZ, Teresa Del Carmen, E-50012 Zaragoza (ES); PAESA GARCÍA, David, E-50015 Zaragoza (ES); VILLANUEVA VALERO, Beatriz, E-44500 Andorra Teruel (ES)
(86) Internationale Anmeldenummer: PCT/IB2015/050875
(87) Internationale Veröffentlichungsnummer: WO 2015/128759

(56) Entgegenhaltungen:
- EP-A1- 2 166 290
- EP-A1- 2 211 591
- WO-A1-97/37515
- WO-A1-2009/049989
- FR-A1- 2 863 039

## Beschreibung

Die Erfindung betrifft ein Verfahren zum Betreiben eines Kochfelds nach dem Oberbegriff des Anspruchs 1 und ein Kochfeld mit einer Mehrzahl von Heizelementen nach dem Oberbegriff des Anspruchs 12.

Aus dem Stand der Technik sind sogenannte Matrix-Kochfelder mit einer Vielzahl von kleinen und baugleichen Heizelementen bekannt, die in einem Raster angeordnet sind. Eines der kennzeichnenden Merkmale solcher Kochfelder ist die Möglichkeit, aus einem oder mehreren solcher Heizelemente eine flexible, an die Größe, Form und Position eines auf das Kochfeld aufgestellten Kochgeschirrelements angepasste Heizzone zu bilden. Der Benutzer kann daher das Kochgeschirrelement weitgehend frei positionieren, und die Zuordnung von verschiedenen Heizelementen, insbesondere von Induktoren eines Induktionskochfelds, zu dem Kochgeschirrelement erfolgt automatisch derart, dass diejenigen Heizelemente, die das Kochgeschirrelement am effektivsten heizen können, diesem Kochgeschirrelement bzw. einer an dieses Kochgeschirrelement angepassten Heizzone zugeordnet werden. Die Druckschriften WO 2009/049989 A1 und EP2211591 A1 offenbaren ein Verfahren zum Betreiben eines Kochfeldes gemäß dem Oberbegriff des Anspruches 1.

Der Erfindung liegt die Aufgabe zugrunde, ein Arbeitsverfahren zum Betreiben eines Kochfelds mit frei definierbaren Heizzonen bereitzustellen, das einen verbesserten Bedienkomfort hat.

Die Aufgabe wird durch ein Verfahren nach dem Anspruch 1 und durch ein Kochfeld nach dem Anspruch 12 gelöst. Vorteilhafte Ausgestaltungen und Weiterbildungen der Erfindung ergeben sich aus den Unteransprüchen.

Die Erfindung geht insbesondere aus von einem Verfahren zum Betreiben eines Kochfelds mit einer Mehrzahl von Heizelementen. Das Verfahren umfasst das Detektieren eines Kochgeschirrelements durch eine Detektionsanordnung, das Bilden einer an das detektierte Kochgeschirrelement angepassten Heizzone aus einem Heizelement oder mehreren Heizelementen und das Einstellen wenigstens einer Soll-Temperatur der Heizzone mittels einer Benutzerschnittstelle.

Es wird insbesondere vorgeschlagen, dass ein Vorgang, der das Entfernen des Kochgeschirrelements von einer Anfangsposition und das anschließende Aufstellen des Kochgeschirrelements in einer Endposition umfasst, durch die Detektionsanordnung detektiert wird. Dabei ist es wesentlich, dass die Steuereinheit mit Hilfe der Detektionsanordnung den Vorgang als Ganzes und als Einheit identifiziert und nicht den Vorgang des Entfernens des Kochgeschirrelements und den Vorgang des Aufstellens des Kochgeschirrelements als zwei getrennte Vorgänge interpretiert. Das Verfahren umfasst daher ferner das Zuordnen des Vorgangs zu einem von wenigstens zwei Fällen durch die Steuereinheit. Dabei wird der Vorgang in einem ersten Fall als eine Bewegung desselben Kochgeschirrelements aus der Anfangsposition in die Endposition interpretiert. In weiteren Fällen erkennt die Steuereinheit selbsttätig, dass es sich nicht um das Verschieben desselben Kochgeschirrelements, sondern um das Entfernen eines Kochgeschirrelements und das Aufstellen eines neuen Kochgeschirrelements handelt. Zumindest im ersten Fall der Verschiebung desselben Kochgeschirrelements verlagert die Steuereinheit die Heizzone aus dem Bereich der Anfangsposition in den Bereich der Endposition. Dazu werden der Heizzone neue Heizelemente zugeordnet und zumindest ein Teil der ursprünglich der Heizzone zugeordneten Heizelemente wird entfernt bzw. deaktiviert. Zumindest im ersten Fall, der eine Verschiebung desselben Kochgeschirrelements betrifft, wird die ursprünglich eingestellte Soll-Temperatur für die verlagerte Heizzone durch die Steuereinheit übernommen. In dem weiteren Fall wird die Soll-Temperatur durch die Steuereinheit auf einen Vorgabewert gesetzt. Der Vorgabewert ist insbesondere Null. Vorliegend wird das Kochfeld mit einer Temperaturregelung betrieben. Eine Soll-Temperatur wird durch den Benutzer mittelbar, beispielsweise durch Auswahl eines Kochprogramms, oder unmittelbar, beispielsweise durch direkte Einstellung der gewünschten Gartemperatur, eingestellt. Die mit Hilfe von Temperatursensoren ermittelte Ist-Temperatur wird von dem Kochfeld als Regelungsparameter genutzt. Durch das erfindungsgemäße Verfahren kann eine Neueinstellung der Soll-Temperatur nach einem Verschieben des Kochgeschirrs entfallen, wodurch der Bedienkomfort deutlich verbessert wird.

Neben der gemäß der Erfindung übernommenen Soll-Temperatur können weitere Betriebsparameter der Heizzone übernommen werden, beispielsweise Timer-Einstellungen, wie eine Restlaufzeit. Falls auf der Heizzone komplexere Kochprogramme ablaufen, können Kochprogramme, die durch das Verschieben des Kochgeschirrelements unterbrochen wurden, auf der verlagerten Heizzone fortgesetzt werden.

Vorteilhaft ermittelt die Steuereinheit einen weiteren Betriebsparameter des Vorgangs und ordnet den Vorgang im ersten Fall abhängig von dem weiteren Betriebsparameter einem von wenigstens zwei Unterfällen zu: In einem ersten Unterfall wird die wenigstens eine eingestellte Soll-Temperatur zusammen mit zumindest einem zugehörigen Regelungsparameter für die verlagerte Heizzone übernommen wird. In einem zweiten Unterfall wird die wenigstens eine eingestellte Soll-Temperatur für die verlagerte Heizzone übernommen und zumindest ein zugehöriger Regelungsparameter abhängig von dem weiteren Betriebsparameter neu ermittelt. Der weitere Betriebsparameter ist beispielsweise ein Kochprogramm, ein Temperaturbereich und/oder ein Sensortyp. Abhängig vom für die verlagerte Heizzone zur Verfügung stehenden Sensortyp, beispielsweise Kochtemperatur- oder Brattemperatursensor, ist eine Neukalibrierung der Temperaturregelung erforderlich. Diesem Umstand wird durch die Weiterbildung Rechnung getragen.

In einer Weiterbildung der Erfindung wird vorgeschlagen, dass die Zuordnung des Vorgangs zu einem der Fälle anhand zumindest eines Parameters erfolgt, der über die Benutzerschnittstelle von einem Benutzer eingestellt werden kann. Die Steuereinheit kann insbesondere eine Kenngröße für den Vorgang ermitteln, diese Kenngröße mit dem Parameter vergleichen und die Zuordnung bzw. Fallunterscheidung abhängig von dem Resultat dieses Vergleichs durchführen.

Die Steuereinheit kann geeignete Parameter bestimmen, wenn sie beispielsweise einen räumlichen Abstand zwischen der Anfangsposition und der Endposition des Vorgangs bestimmt. Dieser Abstand kann bei der Zuordnung des Vorgangs zu den unterschiedlichen Fällen genutzt werden. Verschiebungen um vergleichsweise kurze Abstände sind häufig unbeabsichtigt, so dass die Übernahme der Betriebsparameter der Heizzone dem Wunsch des Benutzers entspricht.

Ferner kann die Steuereinheit auch einen zeitlichen Abstand zwischen dem Entfernen des Kochgeschirrelements von der Anfangsposition und dem Aufstellen des Kochgeschirrelements in der Endposition bestimmen und die Zuordnung des Vorgangs abhängig von dem zeitlichen Abstand durchführen. Ein großer zeitlicher Abstand spricht für den Wunsch des Benutzers, den ursprünglichen Garvorgang zu unterbrechen und einen neuen Garvorgang zu starten, während das Verschieben bzw. Umstellen des Kochgeschirrelements in einem kurzen zeitlichen Abstand in der Regel den Wunsch des Benutzers widerspiegelt, den Garvorgang möglichst nicht zu unterbrechen. Die Zeit, in welcher das umgestellte bzw. verschobene Kochgeschirrelement unbeheizt bleibt, kann durch die automatische Übernahme der Betriebsparameter verkürzt werden.

Der Fall einer Verschiebung desselben Kochgeschirrelements kann von dem Aufstellen eines anderen Kochgeschirrelements von der Steuereinheit insbesondere dann einfach unterschieden werden, wenn die Steuereinheit eine Größe und/oder Form des aus der Anfangsposition entfernten Kochgeschirrelements mit einer Größe und/oder Form des auf die Endposition aufgestellten Kochgeschirrelements vergleicht. Wenn die Unterschiede in der Größe und Form innerhalb einer Messgenauigkeit der Detektionsanordnung liegen, handelt es sich wahrscheinlich um das gleiche Kochgeschirrelement, während es sich andernfalls um ein anderes Kochgeschirrelement handelt, so dass die Übernahme der Betriebsparameter für das neue Kochgeschirrelement wahrscheinlich nicht gewünscht wird.

Ein weiteres Merkmal, das zur Identifikation des Kochgeschirrelements genutzt werden kann, sind die Materialeigenschaften des Kochgeschirrelements. Diese können durch die Detektionsanordnung gemessen werden und von der Steuereinheit zur Identifikation des Kochgeschirrelements genutzt werden.

Nach einer besonders vorteilhaften Ausgestaltung der Erfindung wird vorgeschlagen, dass in zumindest einem Fall der Benutzer durch eine Eingabe in der Benutzerschnittstelle wählen kann, ob der eingestellte Betriebsparameter bzw. die eingestellten Betriebsparameter für die verlagerte Heizzone übernommen werden sollen oder nicht. Durch den Eingriff des Benutzers in Zweifelsfällen kann eine Fehlinterpretation des Vorgangs, die den Benutzer verärgern könnte, vermieden werden.

Ergänzend zu den oben benannten Parametern, die das Zuordnen des Vorgangs zu den unterschiedlichen Fällen ermöglichen, kann die Steuereinheit eine Geschwindigkeit einer Bewegung des Kochgeschirrelements aus der Anfangsposition in die Endposition erfassen und die Temperatur des Kochgeschirrelements ermitteln. Beide Kenngrößen können zur Klassifikation des Vorgangs und/oder zur Identifikation des Kochgeschirrelements genutzt werden.

Ein weiterer Aspekt betrifft ein Kochfeld mit einer Steuereinheit, die das erfindungsgemäße Verfahren ausführt. Das Kochfeld umfasst eine Mehrzahl von Heizelementen, eine Detektionsanordnung, eine Steuereinheit und eine Benutzerschnittstelle.

Weitere Vorteile ergeben sich aus der folgenden Zeichnungsbeschreibung. In der Zeichnung sind Ausführungsbeispiele der Erfindung dargestellt.

Es zeigen:
- Figur 1: eine schematische Darstellung einer Kochfeldvorrichtung mit einer Vielzahl von Heizelementen, einer Steuereinheit und einer Benutzerschnittstelle,
- Figur 2: eine schematische Darstellung eines Verfahrensablaufs für eine Temperaturregelung,
- Figur 3: eine schematische Darstellung eines erfindungsgemäßen Verfahrensablaufs.

Figur 1 zeigt ein Induktionskochfeld mit einer Vielzahl von als Induktoren 10 ausgebildeten Heizelementen. Die Induktoren 10 sind in einem gleichmäßigen Raster angeordnet, baugleich und können von einer Steuereinheit 18 im Wesentlichen unabhängig voneinander betrieben werden. Die Steuereinheit 18 ist eine universell programmierbare Recheneinheit, die Steuersignale zum Betreiben von einer oder mehreren Leistungselektronikbaugruppen 28 erzeugt. Die Leistungselektronikbaugruppen 28 umfassen mehrere Wechselrichter 40, einen Filter 42 und einen Gleichrichter 44. Eine Schaltanordnung 48 verbindet die Wechselrichter 40 mit unterschiedlichen Induktoren 10.

Die Wechselrichter 40 erzeugen einen hochfrequenten Heizstrom, der durch die Induktoren 10 fließt und ein hochfrequentes Magnetfeld erzeugt. Das Magnetfeld erzeugt in einem Boden von einem auf das Kochfeld aufgestellten Kochgeschirrelement 12 Wirbelströme, die das Kochgeschirrelement 12 erhitzen. Die von den Induktoren 10 erzeugte Heizleistung kann durch die Variation einer Frequenz und/oder Amplitude des von den Wechselrichtern 40 erzeugten Heizstroms eingestellt werden.

Die Steuereinheit 18 nutzt die Induktoren 10 als eine Detektionsanordnung 14 zum Detektieren der auf das Kochfeld aufgestellten Kochgeschirrelemente 12. Dazu misst die Steuereinheit 18 den Einfluss der Kochgeschirrelemente 12 auf die Induktivität der Induktoren 10 bzw. des aus den Induktoren 10 und dem Boden des Kochgeschirrelements 12 bestehenden Gesamtsystems. Ferner führen die elektrischen Verluste in dem Boden des Kochgeschirrelements 12 zu einem frequenzabhängigen Widerstand bzw. Verlustwinkel in den Induktoren 10. Diese Verlustwinkel können ergänzend zur Detektion des Kochgeschirrelements 12 bzw. zum Messen von Materialeigenschaften von dessen ferromagnetischem Boden genutzt werden.

Die Steuereinheit 18 kann abhängig von diesen Messgrößen insbesondere einen Überdeckungsgrad zwischen dem Boden des Kochgeschirrelements 12 und jedem der Induktoren 10 bestimmen und aus diesen Messgrößen die Position, Größe und Form des Bodens des Kochgeschirrelements 12 ermitteln. Abhängig von diesen Daten bildet die Steuereinheit 18 zu jedem Kochgeschirrelement 12 eine Heizzone 16, die in ihrer Größe, Form und Position an die Größe, Form und Position des detektierten Kochgeschirrelements 12 angepasst ist. Die Steuereinheit 18 fasst diejenigen Induktoren 10, die zu mehr als einem vorgegebenen Anteil von dem Boden des Kochgeschirrelements 12 überdeckt sind, zu der Heizzone 16 zusammen, die dem betreffenden Kochgeschirrelement 12 zugeordnet wird.

An einem vorderen Rand des Kochfelds umfasst dieses eine Benutzerschnittstelle 26, auf der die Steuereinheit 18 die an die detektierten Kochgeschirrelemente 12 angepassten Heizzonen 16 visualisiert. Der Benutzer kann über die Benutzerschnittstelle 26 zu jeder Heizzone 16 eine Soll-Temperatur und andere Betriebsparameter, beispielsweise eine Timer-Laufzeit oder eine Zeit zum automatischen Abschalten der Heizzone 16, einstellen. Zur Temperaturregelung ermittelt das Kochfeld eine Ist-Temperatur. Die Ist-Temperatur wird von einer erfassten Gartemperatur, d.h. insbesondere von einer Gargeschirrtemperatur, gebildet. Zur Erfassung der Ist-Temperatur weist das Kochfeld unter der Kochfeldplatte angeordnete Sensoreinheiten mit zumindest einem Temperatursensor auf. Alternativ oder zusätzlich könnte auch eine zumindest teilweise oberhalb der Kochfeldplatte angeordnete Sensoreinheit vorgesehen sein, die mittels Infrarot die Ist-Temperatur erfasst. Eine Temperaturautomatikeinheit ist dazu vorgesehen, die Ist-Temperatur auf die Soll-Temperatur zu regeln. Die Temperaturautomatikeinheit kann auch als eine Garprogrammautomatikeinheit ausgebildet sein, die verschiedene Garprogramme mit unterschiedlichen, zeitlichen Temperaturverläufen regelt.

Figur 2 zeigt schematisch einen Verfahrensablauf für eine Temperaturregelung. Der Benutzer stellt eine gewünschte Soll-Temperatur über eine Benutzerschnittstelle ein. Die eingestellte Soll-Temperatur wird über einen Differentiator 30 mit der Ist-Temperatur verglichen. Auf diese Weise wird eine Delta-Temperatur = Soll-Temperatur - Ist-Temperatur ermittelt. Eine Kontrolleinheit 32 ermittelt die erforderliche Heizleistung, um die Delta-Temperatur zu erreichen, und steuert die Heizzone entsprechend an. In einer Rückführschleife 38 wird durch einen Temperatursensor 34 eine Gargeschirrtemperatur ermittelt. Da der Temperatursensor in diesem Ausführungsbeispiel nicht die Garguttemperatur bestimmen kann, wird über eine Temperaturschätzungseinheit 36 eine Garguttemperatur ermittelt. Diese Garguttemperatur ist die Ist-Temperatur und wird dem Differentiator 30 zugeführt. In einem vorgegebenen Zeittakt wiederholt sich diese Regelschleife, bis das Beheizen der Heizzone beendet wird.

Für eine möglichst präzise Temperaturregelung sollten die Parameter der Kontrolleinheit 32 und der Temperaturschätzungseinheit 36 abhängig von einem gewählten Kochprogramm und vom eingesetzten Sensortyp kalibriert werden. Beispielsweise ist ein Kochsensor für einen niedrigeren Temperaturbereich unter 120° Celsius ausgelegt, als ein Bratsensor, welcher für einen Temperaturbereich deutlich über 120° Celsius ausgelegt ist. Auch unterscheidet sich ein Kochprogramm zum Dünsten von Gemüse deutlich von einem Kochprogramm zum Frittieren von Kartoffeln. Im ersten Fall kommt es auf eine schonende und gleichmäßige Beheizung in einem niedrigeren Temperaturbereich an, während im zweiten Fall das schnelle Anheizen und Halten eines hohen Temperaturbereichs gefragt ist.

Figur 3 zeigt eine schematische Darstellung eines erfindungsgemäßen Verfahrensablaufs. Im ersten Schritt 50 wird die Temperaturregelung einer Heizzone eines Kochfeldes gestartet, nachdem der Benutzer eine gewünschte Soll-Temperatur eingegeben hat. Zunächst wird dazu die Steuereinheit und die Temperaturschätzungseinheit aus Figur 2 kalibriert 52. In diesem Ausführungsbeispiel wird zur Kalibrierung die Heizzone kurzzeitig mit einer vorgegebenen Leistung beaufschlagt und die Temperatur daraufhin gemessenen. Aus dem Verhältnis zwischen dieser beaufschlagten Leistung und der gemessenen Temperatur werden Parameter für die Kalibrierung ermittelt. Nach Beendigung der Kalibrierung wird die Heizzone, wie in Figur 2 beschrieben, beheizt 54.

Im nächsten Schritt 56 wird eine Bewegung des Gargeschirrs festgestellt. Hierzu erfasst die Detektionsanordnung in regelmäßigen Takten, insbesondere mit Taktzeiten von weniger als einer Sekunde, die Position, Größe und Form des Kochgeschirrelements. Die Messdaten werden gespeichert, so dass eine Veränderung der Position unmittelbar durch einen Vergleich der früheren Messdaten mit den aktuellen Messdaten erkannt werden kann.

Wenn eine Veränderung der Messdaten der Detektionsanordnung erkannt wird, die größer als ein durch die Messgenauigkeit der Detektionsanordnung bestimmter Schwellenwert ist, beginnt ein Timer bzw. ein Zeiterfassungsalgorithmus der Steuereinheit zu laufen. Wenn innerhalb einer vorgegebenen Zeit von ca. 10 Sekunden das Aufstellen des Kochgeschirrelements in der Endposition detektiert wird, wird das Verfahren mit Schritt 60 fortgesetzt. Andernfalls wird der Garvorgang beendet 58.

Im Schritt 60 werden weitere Betriebsparameter, beispielsweise das ausgewählte Kochprogramm, durch die Steuereinheit ermittelt. Ist das ausgewählte Kochprogramm für einen Temperaturbereich von unter 110° Celsius vorgesehen 62 und werden somit die in einem regelmäßigen Raster zwischen den Induktoren verbauten Temperatursensoren zur Messung herangezogen, bleiben die Regelparameter unverändert und können für die Temperaturregelung der neuen Heizzone unverändert übernommen werden 66. Ist das ausgewählte Kochprogramm für einen Temperaturbereich von über 120° Celsius vorgesehen 64 und werden somit unregelmäßig verbaute Brattemperatursensoren für die Messung genutzt, werden die Regelparameter für die neue Heizzone zumindest teilweise neu kalibriert 68. In diesem Ausführungsbeispiel erfolgt die Neukalibrierung der Regelparameter abhängig von der relativen Position zwischen den Brattemperatursensoren und dem Gargeschirr. Die übrigen Regelparameter bleiben unverändert 70.

Bezugszeichen
- 10: Heizelement
- 12: Kochgeschirrelement
- 14: Detektionsanordnung
- 16: Heizzone
- 18: Steuereinheit
- 26: Benutzerschnittstelle
- 28: Leistungselektronikbaugruppe
- 30: Differentiator
- 32: Kontrolleinheit
- 34: Temperatursensor
- 36: Temperaturschätzungseinheit
- 38: Rückführschleife
- 40: Wechselrichter
- 42: Filter
- 44: Gleichrichter
- 48: Schaltanordnung
- 50 bis: Schritt
- 70:

## Patentansprüche

1. Verfahren zum Betreiben eines Kochfelds mit einer Mehrzahl von Heizelementen (10), umfassend die Schritte:
- Detektieren eines Kochgeschirrelements (12) durch eine Detektionsanordnung (14),
- Bilden einer an das detektierte Kochgeschirrelement (12) angepassten Heizzone (16) aus einem oder mehreren Heizelementen (10) durch eine Steuereinheit (18) und **gekennzeichnet durch**
- Einstellen wenigstens einer Soll-Temperatur der Heizzone (16) mittels einer Benutzerschnittstelle (26),
wobei die Schritte:
- Detektieren eines Vorgangs, der das Entfernen des Kochgeschirrelements (12) von einer Anfangsposition und das anschließende Aufstellen eines Kochgeschirrelements (12) innerhalb einer vorgegebenen Zeit in einer Endposition umfasst,
- Selbsttätiges Zuordnen des Vorgangs zu einem von wenigstens zwei Fällen durch die Steuereinheit (18) mittels eines Erkennens einer Veränderung von Messdaten der Detektionsanordnung, die größer ist als ein durch eine Messgenauigkeit der Detektionsanordnung bestimmter Schwellenwert, wobei der Vorgang:
i) zumindest in einem ersten Fall als eine Bewegung desselben Kochgeschirrelements (12) aus der Anfangsposition in die Endposition interpretiert wird,
ii) in einem weiteren Fall als ein Entfernen des Kochgeschirrelements (12) aus der Anfangsposition und das Aufstellen eines anderen Kochgeschirrelements in der Endposition interpretiert wird,
- Verlagern der Heizzone (16) in den Bereich der Endposition im Anschluss an den Vorgang und Übernehmen der wenigstens einen eingestellten Soll-Temperatur für die verlagerte Heizzone (16) durch die Steuereinheit (18) zumindest im ersten Fall,
- Setzen der Soll-Temperatur auf einen Vorgabewert durch die Steuereinheit (18) in dem weiteren Fall.

2. Verfahren nach einem der vorhergehenden Ansprüche, **dadurch gekennzeichnet, dass** die Steuereinheit (18) einen weiteren Betriebsparameter des Vorgangs ermittelt und den Vorgang im ersten Fall abhängig von dem weiteren Betriebsparameter einem von wenigstens zwei Unterfällen zuordnet, wobei
- in einem ersten Unterfall die wenigstens eine eingestellte Soll-Temperatur zusammen mit zumindest einem zugehörigen Regelungsparameter für die verlagerte Heizzone (16) übernommen wird,
- in einem zweiten Unterfall die wenigstens eine eingestellte Soll-Temperatur für die verlagerte Heizzone (16) übernommen wird und zumindest ein zugehöriger Regelungsparameter abhängig von dem weiteren Betriebsparameter neu ermittelt wird.

3. Verfahren nach Anspruch 2, **dadurch gekennzeichnet, dass** der weitere Betriebsparameter ein Kochprogramm, ein Temperaturbereich und/oder ein Sensortyp ist.

4. Verfahren nach einem der vorhergehenden Ansprüche, **dadurch gekennzeichnet, dass** die Zuordnung des Vorgangs zu einem der Fälle anhand zumindest eines von einem Benutzer einstellbaren Parameters erfolgt.

5. Verfahren nach einem der vorhergehenden Ansprüche, **dadurch gekennzeichnet, dass** die Steuereinheit (18) einen räumlichen Abstand (d) zwischen der Anfangsposition und der Endposition des Vorgangs bestimmt, wobei die Zuordnung des Vorgangs abhängig von dem räumlichen Abstand (d) erfolgt.

6. Verfahren nach einem der vorhergehenden Ansprüche, **dadurch gekennzeichnet, dass** die Steuereinheit (18) einen zeitlichen Abstand (t) zwischen dem Entfernen des Kochgeschirrelements (12) von der Anfangsposition und dem Aufstellen des Kochgeschirrelements (12) in der Endposition bestimmt, wobei die Zuordnung des Vorgangs abhängig von dem zeitlichen Abstand (t) erfolgt.

7. Verfahren nach einem der vorhergehenden Ansprüche, **dadurch gekennzeichnet, dass** die Steuereinheit (18) eine Größe des aus der Anfangsposition entfernten Kochgeschirrelements (12) und eine Größe des auf die Endposition aufgestellten Kochgeschirrelements (12) vergleicht, wobei die Zuordnung des Vorgangs abhängig von dem Ergebnis dieses Vergleichs erfolgt.

8. Verfahren nach einem der vorhergehenden Ansprüche, **gekennzeichnet durch** das Messen von Materialeigenschaften des Kochgeschirrelements (12) durch die Detektionsanordnung (14) und das Identifizieren des Kochgeschirrelements (12) abhängig von den Materialeigenschaften des Kochgeschirrelements (12).

9. Verfahren nach einem der vorhergehenden Ansprüche, **dadurch gekennzeichnet, dass** in zumindest einem Fall der Benutzer durch eine Eingabe in die Benutzerschnittstelle (26) wählt, ob die wenigstens eine eingestellte Soll-Temperatur für die verlagerte Heizzone (16) übernommen wird.

10. Verfahren nach einem der vorhergehenden Ansprüche, **dadurch gekennzeichnet, dass** die Steuereinheit (18) eine Geschwindigkeit einer Bewegung des Kochgeschirrelements (12) aus der Anfangsposition in die Endposition erfasst und den Vorgang abhängig von der Geschwindigkeit einem Fall zuordnet.

11. Verfahren nach einem der vorhergehenden Ansprüche, **gekennzeichnet durch** das Messen einer Temperatur des Kochgeschirrelements (12) durch die Detektionsanordnung (14) und das Identifizieren des Kochgeschirrelements (12) abhängig von der Temperatur des Kochgeschirrelements (12).

12. Kochfeld mit einer Mehrzahl von Heizelementen (10), umfassend:
- eine Detektionsanordnung (14) zum Detektieren eines Kochgeschirrelements (12),
- eine Steuereinheit (18), die dazu ausgelegt ist, eine an das detektierte Kochgeschirrelement (12) angepasste Heizzone (16) aus einem oder mehreren Heizelementen (10) zu bilden, und **gekennzeichnet durch**
- eine Benutzerschnittstelle (26) zum Einstellen wenigstens einer Soll-Temperatur der Heizzone (16),
wobei die Detektionsanordnung (14) und die Steuereinheit (18) dazu ausgelegt sind:
- einen Vorgang zu detektieren, der das Entfernen des Kochgeschirrelements (12) von einer Anfangsposition und das anschließende Aufstellens eines Kochgeschirrelements (12) innerhalb einer vorgegebenen Zeit in einer Endposition umfasst,
- den Vorgang einem von wenigstens zwei Fällen zuzuordnen, wobei die Steuereinheit (18) mittels eines Erkennens einer Veränderung von Messdaten der Detektionsanordnung, die größer ist als ein durch eine Messgenauigkeit der Detektionsanordnung bestimmter Schwellenwert, den Vorgang selbsttätig:
i) zumindest in einem ersten Fall als eine Bewegung des gleichen Kochgeschirrelements (12) aus der Anfangsposition in die Endposition interpretiert,
ii) in einem weiteren Fall als ein Entfernen des Kochgeschirrelements (12) aus der Anfangsposition und das Aufstellen eines anderen Kochgeschirrelements in der Endposition interpretiert,
- die Heizzone (16) zumindest im ersten Fall in den Bereich der Endposition zu verlagern und die wenigstens eine eingestellte Soll-Temperatur für die verlagerte Heizzone (16) zu übernehmen,
- in dem weiteren Fall die Soll-Temperatur auf einen Vorgabewert zu setzen.

## Claims

1. Method for operating a cooktop having a plurality of heating elements (10), comprising the steps:
- detecting a cookware element (12) by means of a detection arrangement (14),
- forming a heating zone (16) adapted to the detected cookware element (12) from one or more heating elements (10) by means of a control unit (18) and **characterised by**
- setting at least one target temperature of the heating zone (16) by means of a user interface (26),
wherein the steps:
- detecting a process, which comprises the removal of the cookware element (12) from a starting position and the subsequent placing of a cookware element (12) in an end position within a predetermined time,
- independently associating the process with one of at least two cases by the control unit (18) by means of identifying a change in measurement data of the detection arrangement which is greater than a threshold value determined by a measuring accuracy of the detection arrangement, wherein the process:
i) is interpreted at least in a first case as a movement of the same cookware element (12) from the starting position into the end position,
ii) is interpreted in a further case as a removal of the cookware element (12) from the starting position and the placing of another cookware element in the end position,
- moving the heating zone (16) into the area of the end position subsequent to the process and carrying over the at least one set target temperature for the moved heating zone (16) by the control unit (18) at least in the first case,
- setting the target temperature to a default value by the control unit (18) in the further case.

2. Method according to one of the preceding claims, **characterised in that** the control unit (18) determines a further operating parameter of the process and in the first case assigns the process to one of at least two sub cases as a function of the further operating parameter, wherein
- in a first sub case, the at least one set target temperature together with at least one associated control parameter is carried over for the moved heating zone (16),
- in a second sub case, the at least one set target temperature is carried over for the moved heating zone (16) and at least one associated control parameter is redetermined as a function of the further operating parameter.

3. Method according to claim 2, **characterised in that** the further operating parameter is a cooking program, a temperature range and/or a sensor type.

4. Method according to one of the preceding claims, **characterised in that** the assignment of the process to one of the cases takes place on the basis of at least one parameter which can be set by a user.

5. Method according to one of the preceding claims, **characterised in that** the control unit (18) determines a spatial distance (d) between the starting position and the end position of the process, wherein the assignment of the process takes place as a function of the spatial distance (d).

6. Method according to one of the preceding claims, **characterised in that** the control unit (18) determines a temporal distance (t) between the removal of the cookware element (12) from the starting position and the placing of the cookware element (12) in the end position, wherein the assignment of the process takes place as a function of the temporal distance (t).

7. Method according to one of the preceding claims, **characterised in that** the control unit (18) compares a size of the cookware element (12) removed from the starting position and a size of the cookware element (12) placed on the end position, wherein the assignment of the process takes place as a function of the result of this comparison.

8. Method according to one of the preceding claims, **characterised by** the measuring of material properties of the cookware element (12) by the detection arrangement (14) and the identification of the cookware element (12) as a function of the material properties of the cookware element (12).

9. Method according to one of the preceding claims, **characterised in that** in at least one case the user selects by inputting into the user interface (26) whether the at least one set target temperature is carried over for the moved heating zone (16).

10. Method according to one of the preceding claims, **characterised in that** the control unit (18) detects a speed of a movement of the cookware element (12) from the starting position into the end position and assigns the process to a case as a function of the speed.

11. Method according to one of the preceding claims, **characterised by** measuring a temperature of the cookware element (12) by means of the detection arrangement (14) and identifying the cookware element (12) as a function of the temperature of the cookware element (12).

12. Cooktop having a plurality of heating elements (10), comprising:
- a detection arrangement (14) for detecting a cookware element (12),
- a control unit (18), which is designed to form a heating zone (16) adapted to the detected cookware element (12) from one or more heating elements (10), and
- a user interface (26) for setting at least one target temperature of the heating zone (16), wherein the detection arrangement (14) and the control unit (18) are designed:
- to detect a process, which comprises the removal of the cookware element (12) from a starting position and the subsequent placing of a cookware element (12) in an end position within a predetermined time
- to assign the process to one of at least two cases, wherein the control unit (18) independently interprets the process by means of identifying a change in measurement data of the detection arrangement which is greater than a threshold value determined by a measuring accuracy of the detection arrangement:
i) at least in a first case as a movement of the same cookware element (12) from the starting position into the end position,
ii) in a further case as a removal of the cookware element (12) from the starting position and the placing of another cookware element in the end position,
- at least in the first case as moving the heating zone (16) into the area of the end position and carrying over the at least one set target temperature for the moved heating zone (16),
- in the further case as setting the target temperature to a default value.

## Revendications

1. Procédé de fonctionnement d'une table de cuisson dotée d'une pluralité d'éléments chauffants (10), comprenant les étapes :
- détection d'un élément de récipient de cuisson (12) par un dispositif de détection (14),
- formation au moyen d'une unité de commande (18) d'une zone de chauffage (16) adaptée à l'élément de récipient de cuisson (12) détecté, à partir d'un ou de plusieurs éléments chauffants (10), et **caractérisé par**
- le réglage d'au moins une température théorique de la zone de chauffage (16) au moyen d'une interface utilisateur (26),
les étapes ;
- détection d'une opération qui comprend le retrait de l'élément de récipient de cuisson (12) d'une position initiale et la pose suivante d'un élément de récipient de cuisson (12) pendant un temps prédéfini dans une position finale,
- attribution automatique, par l'unité de commande (18), de l'opération à l'un d'au moins deux cas au moyen d'une identification d'une modification de données de mesure du dispositif de détection, qui est supérieure à une valeur seuil déterminée par une exactitude de mesure du dispositif de détection, l'opération :
i) étant interprétée, au moins dans un premier cas, en tant qu'un mouvement du même élément de récipient de cuisson (12) de la position initiale en la position finale,
ii) étant interprétée, dans un cas supplémentaire, en tant qu'un retrait de l'élément de récipient de cuisson (12) de la position initiale et en tant que la pose d'un autre élément de récipient de cuisson dans la position finale,
- déplacement de la zone de chauffage (16) dans la partie de la position finale suite à l'opération et prise en compte, par l'unité de commande (18), de l'au moins une température théorique réglée pour la zone de chauffage (16) déplacée, au moins dans le premier cas,
- mise, par l'unité de commande (18), de la température théorique sur une valeur spécifiée, dans le cas supplémentaire.

2. Procédé selon la revendication précédente, **caractérisé en ce que** l'unité de commande (18) détecte un paramètre de fonctionnement supplémentaire de l'opération et attribue l'opération dans le premier cas, en fonction du paramètre de fonctionnement supplémentaire, à l'un d'au moins deux cas inférieurs,
- dans un premier cas inférieur, l'au moins une température théorique réglée étant prise en compte, conjointement avec au moins un paramètre de régulation correspondant, pour la zone de chauffage (16) déplacée,
- dans un deuxième cas inférieur, l'au moins une température théorique réglée étant prise en compte pour la zone de chauffage (16) déplacée et au moins un paramètre de régulation correspondant étant de nouveau déterminé en fonction du paramètre de fonctionnement supplémentaire.

3. Procédé selon la revendication 2, **caractérisé en ce que** le paramètre de fonctionnement supplémentaire est un programme de cuisson, une plage de température et/ou un type de capteur.

4. Procédé selon l'une quelconque des revendications précédentes, **caractérisé en ce que** l'attribution de l'opération à l'un des cas est réalisée à l'aide d'au moins un paramètre réglable par un utilisateur.

5. Procédé selon l'une quelconque des revendications précédentes, **caractérisé en ce que** l'unité de commande (18) détermine un écart spatial (d) entre la position initiale et la position finale de l'opération, l'attribution de l'opération étant réalisée en fonction de l'écart spatial (d).

6. Procédé selon l'une quelconque des revendications précédentes, **caractérisé en ce que** l'unité de commande (18) détermine un écart temporel (t) entre le retrait de l'élément de récipient de cuisson (12) de la position initiale et la pose de l'élément de récipient de cuisson (12) dans la position finale de l'opération, l'attribution de l'opération étant réalisée en fonction de l'écart temporel (t).

7. Procédé selon l'une quelconque des revendications précédentes, **caractérisé en ce que** l'unité de commande (18) compare une grandeur de l'élément de récipient de cuisson (12) retiré de la position initiale et une grandeur de l'élément de récipient de cuisson (12) posé sur la position finale, l'attribution de l'opération étant réalisée en fonction du résultat de cette comparaison.

8. Procédé selon l'une quelconque des revendications précédentes, **caractérisé par** la mesure de caractéristiques de matériaux de l'élément de récipient de cuisson (12) par le dispositif de détection (14) et par l'identification de l'élément de récipient de cuisson (12) en fonction des caractéristiques de matériaux de l'élément de récipient de cuisson (12).

9. Procédé selon l'une quelconque des revendications précédentes, **caractérisé en ce que** dans au moins un cas, l'utilisateur sélectionne par une entrée dans l'interface utilisateur (26) si l'au moins une température théorique réglée est prise en compte pour la zone de chauffage (16) déplacée.

10. Procédé selon l'une quelconque des revendications précédentes, **caractérisé en ce que** l'unité de commande (18) détecte une vitesse d'un mouvement de l'élément de récipient de cuisson (12) de la position initiale en la position finale et attribue l'opération à un cas en fonction de la vitesse.

11. Procédé selon l'une quelconque des revendications précédentes, **caractérisé par** la mesure d'une température de l'élément de récipient de cuisson (12) par le dispositif de détection (14) et par l'identification de l'élément de récipient de cuisson (12) en fonction de la température de l'élément de récipient de cuisson (12).

12. Table de cuisson dotée d'une pluralité d'éléments chauffants (10), comprenant :
- un dispositif de détection (14) destiné à détecter un élément de récipient de cuisson (12),
- une unité de commande (18) qui est conçue pour former une zone de chauffage (16) adaptée à l'élément de récipient de cuisson (12) détecté, à partir d'un ou de plusieurs éléments de chauffage (10), et **caractérisée par**
- une interface utilisateur (26) pour le réglage d'au moins une température théorique de la zone de chauffage (16),
le dispositif de détection (14) et l'unité de commande (18) étant conçus
- pour détecter une opération qui comprend le retrait de l'élément de récipient de cuisson (12) d'une position initiale et la pose suivante d'un élément de récipient de cuisson (12) pendant un temps prédéfini dans une position finale,
- pour attribuer l'opération à l'un d'au moins deux cas, l'unité de commande (18), au moyen d'une identification d'une modification de données de mesure du dispositif de détection, qui est supérieure à une valeur seuil déterminée par une exactitude de mesure du dispositif de détection, interprétant automatiquement l'opération
i) au moins dans un premier cas, en tant qu'un mouvement du même élément de récipient de cuisson (12) de la position initiale en la position finale,
ii) dans un cas supplémentaire, en tant qu'un retrait de l'élément de récipient de cuisson (12) de la position initiale et en tant que la pose d'un autre élément de récipient de cuisson dans la position finale,
- pour déplacer la zone de chauffage (16) au moins dans le premier cas dans la partie de la position finale et pour prendre en compte l'au moins une température théorique réglée pour la zone de chauffage (16) déplacée,
- pour mettre, dans le cas supplémentaire, la température théorique sur une valeur spécifiée.
